# EUROPÄISCHE PATENTSCHRIFT

(11) **EP 0 716 822 B1**
(45) Veröffentlichungstag und Bekanntmachung des Hinweises auf die Patenterteilung: **29.10.1997**
(21) Anmeldenummer: 94119934.1
(22) Anmeldetag: 16.12.1994
(51) Int. Cl.: A47C 23/06

(54) **Federelement**
Spring element
Elément de support élastique

(43) Veröffentlichungstag der Anmeldung: 19.06.1996
(73) Patentinhaber: Davero AG, CH-6340 Baar-Zug (CH)
(72) Erfinder: Meisser, John, CH-6315 Oberägeri (CH)
(74) Vertreter: Kemény AG Patentanwaltbüro

(56) Entgegenhaltungen:
- EP-A- 0 078 929
- EP-A- 0 273 438
- FR-A- 2 688 129

## Beschreibung

Die vorliegende Erfindung betrifft ein Federelement nach dem Oberbegriff von Anspruch 1. Ein derartiges Federelement ist z.B. aus der FR-A-2 688 129 bekannt.

Derartige Federelemente werden zur Abfederung von Bauteilen in im wesentlichen einer Federungsrichtung verwendet. Sofern die Belastung im wesentlichen auch nur in dieser Richtung erfolgt, kann die Auflage der Bauteile einfach durch Auflegen in Richtung dieser Federrichtung auf den Tragkörper des Federelementes erfolgen. Zur Fixierung des Bauteiles senkrecht zu dieser Federrichtung ist beispielsweise ein Zapfen vorgesehen, welcher in eine entsprechende Aufnahmeöffnung einfuhrbar ist. Dabei kann der Zapfen beispielsweise am Tragkörper vorgesehen sein und die Aufnahmeöffnung am Bauteil oder umgekehrt. Die eigentliche Auflage des Bauteiles auf den Tragkörper erfolgt dabei über eine im wesentlichen plane Fläche. Derartige Federelement werden nun hauptsächlich paarweise eingesetzt, um ein Bauteil translatorisch abzufedern, wobei an beiden Federelementen gleichzeitig gleiche Federwege auftreten. Solche Bauteile können beispielsweise Latten zur Bildung einer Sitz- oder Liegefläche von Möbeln, insbesondere Sitzmöbeln oder Betten, sein.

Bei solchen Federelementen tritt nun ein Problem auf, wenn sich das Bauteil nicht nur parallel, translatorisch zur Federrichtung bewegt, sondern auch noch verschwenkt, d.h. bezüglich der Auflage auf den Tragkörper des Federlementes rotiert. Eine solche Bewegung führt zu Krafteinflüssen senkrecht zur Federrichtung und damit auch senkrecht zur Bewegungsrichtung des Tragkörpers des Federelementes. Dies kann einerseits zur Verkantung des Tragkörpers im Federelement führen, und damit einem Blockieren der Federwirkung, und andererseits im Auflagebereich zur Überbelastung des Auflageelementes führen, wie beispielsweise des Zapfens. Eine solche Überbelastung kann zu einer unerwünschten Geräuschbildung führen oder letztlich auch zum Bruch des Auflageelementes, wodurch das Bauteil vom Federelement abgleiten kann.

Die Aufgabe der vorliegenden Erfindung bestand nun darin, ein Federelement zu finden, welches die genannten Probleme vermeidet, insbesondere auch eine Bewegung des Bauteiles senkrecht zur eigentlichen Federungsrichtung zulässt.

Diese Aufgabe wird erfindungsgemäss durch die Merkmale des Anspruches 1 gelöst. Bevorzugte Ausführungsformen ergeben sich aus den weiteren Ansprüchen 2 bis 4. Insbesondere eignen sich derartige Federelemente nach Anspruch 5 für Sitz- und Liegemöbel.

Indem die Auflagefläche und das Haltemittel senkrecht zur eigentlichen Federrichtung federnd angeordnet sind, können Kräfte und Bewegungen in dieser Richtung aufgenommen werden, ohne dass die eigentliche Federbewegung dadurch eingeschränkt oder behindert würde. Ebenfalls entfallen dadurch die bekannten Geräuschentwicklungen und auch eine Überlastung des Haltemittels wird dadurch vermieden.

Die bevorzugte Ausgestaltung dieses Merkmals in Form einer federnden Zunge lässt sich vorteilhafterweise einfach und kostengünstig realisieren. Durch die bevorzugte Querschnittsform des Tragköpers lässt sich eine zuverlässige und einfach zu realisierende richtungsstabile Federwirkung erzielen. Ein derartiges erfindungsgemässes Federelement lässt sich auch einfach derart ausgestalten, dass es einfach an einem Grundkörper angebracht werden kann. Durch die bevorzugte Ausbildung des Haltemittels als Zapfen lässt sich das abzufedernde Bauteil einfach auf der Auflagefläche anbringen.

Ein Ausführungsbeispiel der Erfindung wird nachstehend anhand von Zeichnungen noch naher erläutert. Es zeigen
Fig. 1 die Ansicht eines erfindungsgemässen Federelementes;
Fig. 2 den Längsschnitt durch das Federelement nach Fig. 1;
Fig. 3 die Ansicht eines Bettgestelles mit erfindungsgemässen Federelementen.

Figur 1 zeigt die Ansicht eines erfindungsgemässen Federelementes 1, bestehend aus einem Führungskörper 2 und darin federnd beweglichem Tragkörper 3.

Der Führungskörper 2 besteht hier beispielsweise aus einem einseitig offenen Hohlkörper mit rechteckigem Querschnitt. Der Führungskörper weist Befestigungsflanschen 4 auf, welche mit Bohrungen 5 zur Aufnahme von Befestigungsschrauben (nicht dargestellt) versehen sind. Über diese Flanschen kann das Federelement mit einem Grundkörper verbunden werden.

Im Führungskörper 2 ist der Tragkörper 3 verschiebbar angeordnet, wobei das obere Ende des Tragkörpers 3 aus dem Führungskörper 2 herausragt. Dieses Ende des Tragkörpers 3 weist vorzugsweise einen nach oben gerichteten Zapfen 6 auf, welcher als Haltemittel für ein auf der Stirnfläche 3' des Tragkörpers 3 abzustützendes Bauteil dient.

Der Tragkörper 3 ist mittels einer Feder 7 gegen den Boden des Führungskörpers 2 abgestützt, wie aus Figur 2 ersichtlich ist. Die Führung des Tragkörpers 3 im Führungskörper 2 wird durch dessen Seitenwände bewirkt. Damit ist eine federnde, tranlatorische Bewegung des Tragkörpers 3 im Führungskörper 2 realisiert.

Für die Begrenzung des Federweges des Tragkörpers 3 nach oben, d.h. gegen die Öffnung des Führungskörpers 2 hin sind Begrenzungsmittel vorgesehen (nicht dargestellt). Diese Begrenzungsmittel können beispielsweise durch federnde Zungen mit in Öffnungen einrastbare Nocken gebildet sein.

Im dargestellten Beispiel ist der Tragkörper bevorzugterweise aus einem kastenartigen Körper mit rechteckigem Querschnitt gebildet. Dabei wird eine Zunge 8 mittels eines durch die Stirnfläche 3' und eine Seitenfläche des Tragkörpers verlaufenden Schnittes 9 gebildet. Dadurch wird eine federnde Bewegung des Zapfens 6 senkrecht zur Achse des Führungskörpers 2 ermöglicht. Es ist selbstverständlich, dass der Tragkörper 2 dabei aus einem nicht vollständig steifen Material gefertigt ist, sondern aus einem wenigstens teilweise elastischen Material. Vorzugsweise besteht der Tragkörper aus Kunststoff.

Als Beispiel einer Anwendung derartiger erfindungsgemässer Federelemente ist der in Figur 3 schematisch dargestellte Lattenrost für Betten zu betrachten. Beim dargestellten Lattenrost handelt es sich um einen Rahmen 10 mit darin federnd angeordneten Latten 11. Diese Latten sind als im wesentlichen steife Körper ausgebildet. Fur die Lagerung dieser Latten sind nun innen an den beiden längeren Seiten des Rahmens eine Anzahl der erfindungsgenmässen Federelemente 1 angeordnet. An den Lattenenden sind jeweils Bohrungen zur Aufnahme der Zapfen 6 der Federelemente 1 vorgesehen.

Die Lattenenden werden nun jeweils auf die Zapfen 6 der Federelemente 1 aufgesteckt und überspannen den freien Bereich des Rahmens 10 des nun gebildeten Lattenrostes. Wird nun eine dieser Latten 11 nur auf einer Seite des Rahmens 10 heruntergedrückt, so können die Zapfen 6 der Federelemente 1 diese Verdrehbewegung mitmachen. Dadurch wird eine Überlastung solcher fester Zapfen verhindert, welche bis zum Bruch des Zapfens führen kann, und gleichzeitig wird auch ein Verkanten des Tragkörpers 6 in der Führung 2 verhindert.

## Patentansprüche

1. Federelement (1) für die Abstützung eines Bauteiles (11), mit einem gegen eine Feder (7) entlang einer Führung translatorisch beweglichen Tragkörper (3), welcher an seinem der Feder entgegengesetzten Ende eine im wesentlichen plane Auflageflache (3') für das Bauteil (11) und Haltemittel (6) aufweist, dadurch gekennzeichnet, dass am der Feder (7) entgegengesetzten Ende des Tragkörpers (3) eine parallel zur Führung ausgerichtete und senkrecht dazu federnd ausschwenkbare Zunge (8) vorgesehen ist, an deren oberem, freien Ende die Auflagefläche (3') und Haltemittel (6) angeordnet sind.

2. Federelement nach Anspruch 1, dadurch gekennzeichnet, dass als Haltemittel ein Zapfen (8) vorgesehen ist.

3. Federelement nach einem der Ansprüche 1 oder 2, dadurch gekennzeichnet, dass der Tragkörper (3) einen rechteckigen Querschnitt aufweist.

4. Federelement nach einem der Ansprüche 1 bis 3, dadurch gekennzeichnet, dass die Führung durch einen den Querschnitt des Tragkörpers umfassenden Hohlkörper (2) gebildet wird.

5. Verwendung eines Federelementes nach einem der Ansprüche 1 bis 4 in Sitz- und Liegemöbeln.

## Claims

1. Spring element (1) for the support of a structural member (11), comprising a supporting body (3) displaceable by translatory movement along a guidance against a spring (7), said supporting body (3) comprising at its end opposite said spring an essentially planar contact surface (3') for the structural member (11) and holding means (6), characterized in that on the end of the supporting body (3) opposite the spring (7) a tongue (8) is arranged, aligned in parallel with respect to said guidance and elastically pivotable laterally thereto, whereby said contact surface (3') and holding means (6) are arranged on the upper free end of said tongue (8).

2. Spring element (1) according claim 1, characterized in that the holding means is a pin (8).

3. Spring element (1) according to claim 1 or 2, characterized in that the supporting body (3) shows a rectangular cross section.

4. Spring element (1) according to claims 1 to 3, characterized in that the guidance is formed by a hollow body (2) embracing the cross section of the supporting body.

5. Use of a spring element according to any of claims 1 to 4 in seating or lying furniture.

## Revendications

1. Elément de support élastique (1) pour le support d'un élément structurel (11), avec un support (3) déplaçable par mouvement translatoire le long d'un guide contre un ressort (7), ledit support (3) comprenant à son extrémité opposée au ressort une surface d'appui essentiellement plane (3') pour l'élément structurel (11) et des moyens de retenue (6), caracterisé en ce qu'une languette (8) s'étendant parallèlement par rapport au guide et pivotable élastiquement latéralement par rapport au guide est prévue sur l'extrémité du support (3) opposée au ressort (7), la surface d'appui (3') et les moyens d'arrêt étant disposés sur l'extrémité supérieure libre de la languette.

2. Elément de support élastique selon la revendication 1, caracterisé en ce qu'un tenon (8) est prévu comme moyens d'arrêt.

3. Elément de support élastique selon l'une des revendications 1 ou 2, characterisé en ce que le support (3) présente une section transversale réctangulaire.

4. Elément de support élastique selon l'une des revendications 1 à 3, characterisé en ce que le guide est formé par un corps creux (2) embrassant la section transversale du support.

5. Utilisation d'un élément de support élastique selon l'une des revendications 1 à 4 dans des meubles sièges ou couchettes.
